# EUROPÄISCHE PATENTSCHRIFT

(11) **EP 0 195 336 B1**
(45) Veröffentlichungstag und Bekanntmachung des Hinweises auf die Patenterteilung: **30.08.1989**
(21) Anmeldenummer: 86103134.2
(22) Anmeldetag: 08.03.1986
(51) Int. Cl.: C11D 3/43, C11D 3/37

(54) **Pflegemittel für Kunststoff-Oberflächen**
Detergent for plastic surfaces
Détergent pour surfaces en matière plastique

(30) Priorität: 14.03.1985 DE 3509090
(43) Veröffentlichungstag der Anmeldung: 24.09.1986
(73) Patentinhaber: HOECHST AKTIENGESELLSCHAFT, 65926 Frankfurt am Main (DE)
(72) Erfinder: Heiskel, Elmar, Dr., D-6072 Dreieich (DE); Blank, Thomas, D-6000 Frankfurt am Main (DE)

(56) Entgegenhaltungen:
- GB-A- 805 768
- NL-A- 7 107 581
- US-A- 2 993 866
- US-A- 3 539 522
- CHEMICAL ABSTRACTS, Band 103, Nr. 10, September 1985, Seite 91, Zusammenfassung Nr. 72897r, Columbus, Ohio, US; & JP-A-60 32 898 (CENTRAL GLASS CO., LTD) 20-02-1985
- CHEMICAL ABSTRACTS, Band 93, Nr. 10, September 1980, Seite 119, Zusammenfassung Nr. 97330p, Columbus, Ohio, US; & SU-A-734 255 (N.Ya. FEDOTOVA et al.) 15-05-1980

## Beschreibung

Die vorliegende Erfindung betrifft ein Pflegemittel für Kunststoff-Oberflächen, das neben einer wäßrigen Phase noch eine organische Phase enthält, die im wesentlichen aus FKW 113 (= 1,1,2-Trichlor-1,2,2-trifluorethan) besteht. Dieses Mittel eignet sich ferner zur Reinigung und Pflege anderer empfindlicher Oberflächen, z.B. aus Holz, lackiertem Metall oder Glas.

Für die Pflege von Gehäuseplatten oder Frontplatten von Geräten, insbesondere elektrischen oder elektronischen Einheiten, mit Kunststoff-Oberflächen oder anderen Sichtflächen, z.B. lackierten oder bedruckten Platten, sind eine Reihe von Reinigungsmitteln auf dem Markt verfügbar, vorwiegend in Form von Flüssigkeiten, Emulsionen, Suspensionen oder Pasten. Diese Produkte sind in vielen Fällen zwar wirksam, jedoch werden bei ihrem Gebrauch die zu reinigenden Kunststoffplatten durch Spannungsrißkorrosion unansehnlich oder durch abrasive Beanspruchung aufgerauht oder die Geräte werden durch Anlösen ihrer Lackoberflächen oder Beschriftungen geschädigt.

Es bestand daher die Aufgabe, ein Mittel zu schaffen, das die genannten Nachteile handelsüblicher Mittel vermeidet. Es wurde nun ein Pflegemittel zur Behandlung von Kunststoffoberflächen geschaffen, das aus einer wäßrigen und einer nicht-wäßrigen flüssigen Phase besteht, das dadurch gekennzeichnet ist, daß es frei ist von Wachs, die nicht-wäßrige Phase im wesentlichen aus FKW 113 besteht, das Mittel mindestens ein Tensid und mindestens ein wasserlösliches Silikonöl enthält.

Das Mittel kann darüber hinaus noch weitere Bestandteile in kleinen Anteilen enthalten, die die Pflegeeigenschaften nicht beeinträchtigen, beispielsweise Farbstoffe oder Parfüm-Öle. Auch die Gegenwart von wasserunlöslichen organischen Lösemitteln ist möglich. Bevorzugt ist jedoch Abwesenheit solcher Lösemittel (Produkte die bei Normaldruck und Zimmertemperatur gasförmig sind, z.B. Difluordichlormethan oder Tetrafluordichlorethan gelten in diesem Zusammenhang nicht als Lösemittel).

Es ist bevorzugt, wenn die eingesetzten Tenside besonders wirksam Emulgatoren für die beiden flüssigen Phasen darstellen. Bevorzugt sind ionogene Tenside, insbesondere anionaktive Tenside. Besonders bewährt als Tenside haben sich Verbindungen mit einer organisch gebundenden Sulfatgruppe oder Sulfonatgruppe. Der Anteil der Tenside muß dafür ausreichen, daß das erfindungsgemäße Mittel beim Schütteln in eine Emulsion übergeht. Im allgemeinen reichen Gehalte von 1 bis 10 Gew.-%, insbesondere 2 bis 8 Gew.-% Tensid hierfür aus. Es können aber auch höhere Konzentrationen erforderlich sein.

Als Tenside mit Sulfatgruppe seien angeführt Salze von Schwefelsäurehalbestern von Fettalkoholen mit C₈ bis C₂o-Alkyl-resten, die gegebenenfalls bis zu 30 Alkylenoxid-Einheiten der Formel -OC₂H₄-oder -OCaHs- im Molekül enthalten können. Bevorzugt sind 0-10, insbesondere 0-5 Alkylenoxid-Einheiten. Besonders bevorzugt sind Salze von Schwefelsäurehalbestern mit einer C₁₀-C₁₂-Alkylgruppe, insbesondere deren Triäthanolamin-Salze, vorzugsweise ohne Alkylenoxid-Einheit.

Als Vertreter der Verbindungen mit Sulfonatgruppe seien genannt Alkansulfonate mit 6 bis 20 Kohlenstoffatomen im Alkylrest, Arylsulfonate, insbesondere Phenyl sulfonate und Alkylphenylsulfonate mit 1 bis 10 C-Atomen im Alkylrest.

Viele der einsetzbaren wasserlöslichen Silikonöle weisen antistatische Eigenschaften auf. Bevorzugt sind flüssige Siloxan-Glykol-Blockcopolymerisate, insbesondere Polydimethylsiloxan-Polyoxyalkylenblockpolymere wie das Siliconöl L03 der Wacker-Chemie GmbH oder Surfactant 190 und 193 der DOW CORNING.

Solche Blockcopolymerisate werden z.B. in der DE-OS 2135536, US-PS 3402192 oder US-PS 3713851 angegeben. Die Chemie der flüssigen Silikone wird behandelt in KirkOthmer, Encyclopedia of Chemical Technology Vol. 20, 3rd Ed. p 922-962.

Das Gewichtsverhältnis von wäßriger Phase zu nicht-wäßriger flüssiger Phase kann in weiten Grenzen schwanken. Bewährt haben sich Verhältnisse von 10 : 90 bis 90 : 10, vorzugsweise 25 : 75 bis 75 : 25, insbesondere 40 : 60 bis 60 : 40.

Bei Zusatz eines zweiten Silikonöls, das nicht in Wasser, wohl aber in FKW 113 löslich ist, wird der Glanz der gereinigten Oberflächen erheblich verstärkt. Einsetzbar sind hierfür insbesondere flüssige Polysiloxane wie z.B. Arylalkyl-Polysiloxane, insbesondere Phenylalkyl-Polysiloxane, vorzugsweise Phenylmethyl- Polysiloxane oder flüssige Alkyl-methyl-polysiloxane, insbesondere Dimethylpolysiloxane. Die gleichzeitige Verwendung von zwei Silikonölen mit unterschiedlichen Löslichkeitseigenschaften ist daher bevorzugt.

Es ist vorteilhaft, wenn das erfindungsgemäße wachsfreie Pflegemittel frei ist von Fluortensiden.

Das erfindungsgemäße Pflegemittel vermeidet die Nachteile vieler herkömmlicher Reinigungsmittel und bietet außerdem eine Reihe von Vorzügen:
1. Die Pflegemittel besitzen ein sehr hohes Reinigungspotential gegenüber allen Verschmutzungen, die sich im Normalgebrauch auf den Oberflächen von elektronischen Geräten (z.B. Phono- und Video- oder EDV-Geräten) bilden.
2. Die erfindungsgemäßen Pflegemittel versehen die behandelten Oberflächen in den meisten Fällen mit einem stark antistatisch wirkenden Film, der die Anziehung von Staubpartikeln lange Zeit verhindert.
3. Oberflächen, die mit dem erfindungsgemäßen Mittel behandelt wurden, zeigen nach dem Abwischen mit einem weichen Tuch einen angenehm erscheinenden Glanz. Farbtiefe und Farbsättigung werden deutlich erhöht.
4. Die erfindungsgemäßen Pflegemittel greifen blanke Kunststoff-Oberflächen, aber auch lackierte oder bedruckte Metall- oder Holzoberflächen praktisch nicht an, da aggressive Lösemittel, wie Ketone, Ester oder Chlorkohlenwasserstoffe, fehlen. Aus diesem Grund ist auch der Zusatz weiterer organischer Lösemittel nicht zweckmäßig. Die Mittel lösen aber Schmutzfilme sowohl hydrophiler als auch lipophiler Natur.
5. Da die erfindungsgemäßen Mittel frei sind von ungelösten Feststoffen, wirken sie auf kratzempfindlichen Oberflächen nicht abrasiv oder aufrauhend. Sie hinterlassen auf den behandelten Flächen keine störenden Rückstände, die eine Neuverschmutzung fördern könnten.
6. Wegen ihres Gehaltes an antiadhäsiven Substanzen, die in geringster Konzentration auf den behandelten Oberflächen zurückbleiben, vermindern die erfindungsgemäßen Mittel eine Neuverschmutzung erheblich, da Schmutzpartikel nicht haften bleiben.

Die erfindungsgemäßen Pflegemittel kommen wegen der beschriebenen Eigenschaften einem akuten Bedürfnis entgegen, insbesondere in den Bereichen der Unterhaltungselektronik und Datenverarbeitung, aber auch im Haushaltssektor (bei der Pflege von Möbeln, Fensterrahmen, Türen) sowie bei der Fahrzeugpflege.

Auf Leder- und Kunstleder-Oberflächen sind sie vorteilhaft verwendbar. Auch die Reinigung von Metalloberflächen ist möglich, obwohl dabei der antistatische Effekt der erfindungsgemäßen Mittel nicht vonnöten ist. Diese Mittel sind nicht bestimmt für die Reinigung der Rillen von Schallplatten.

Die erfindungsgemäßen Mittel können unterschiedlich angewandt werden. Bei Flüssigkeitsgemischen ohne Aerosol-Treibgas läßt sich durch kurzes Schütteln des PflegemittelBehälters die nicht-wäßrige in der wäßrigen Phase emulgieren. Die erhaltene Emulsion wird zweckmäßigerweise auf ein Tuch aus Textilien oder auf ein Papiervlies aufgebracht und die zu pflegende Fläche damit abgewischt, abgerieben und gegebenenfalls poliert.

In solchen Fällen, in denen die Gefahr besteht, daß ein flüssiges Reinigungsmittel durch Fugen in das Innere eines Gerätegehäuses fließt und dort Funktionsstörungen verursacht, ist es vorteilhaft, das Mittel in Form eines Schaums einzusetzen. Dieser Schaum soll so steif und stabil sein, daß er nicht in Fugen oder Ritzen der zu behandelnden Oberflächen eindringen kann. Um für diese Zwecke ein Schaumaerosol zu bereiten, füllt man das erfindungsgemäße Pflegemittel in übliche Aerosoldosen und drückt in diese nach dem Verschließen mit geeigneten Aerosolventilen ein Aerosoltreibgas oder ein Aerosoltreibgasgemisch ein. Verwendbar sind vornehmlich druckverflüssigte Treibgase, wie Dichlordifluormethan (FKW 12) und/oder Dichlortetrafluorethan (FKW 114) oder komprimierte Treibgase, die in der Aerosol-Technik benutzt werden, wie Kohlendioxid. Der Bedarf an Treibgas zur Erzeugung eines stabilen Schaums bei Betätigung des Aerosolventils (nach Schütteln der Aerosoldose) liegt in der Größenordnung von 2 bis 30 Masse-%, bezogen auf den Gesamtinhalt der Dose. Bevorzugt sind Anteile von 3 bis 20 Gew.-%.

Man kann die durch Schütteln erzeugte Emulsion des erfindungsgemäßen Pflegemittels auch durch Einschlagen von Luft mittels eines Schneebesens oder anderer Schaumschlag-Geräte verschäumen. Ebenso kann man bei Zusatz eines Treibgases zum Pflegemittel (d.h. bei einer Formulierung des Mittels als Schaumaerosol) aus einer Aerosoldose mit Ventil und Schaumkopf Schaum erzeugen. Dieser Schaum wird wierderum auf ein Tuch bzw. ein Papier-Vlies aufgebracht oder auch direkt auf die zu behandelnde Fläche. Letzteres empfiehlt sich insbesondere dann, wenn das Reinigungsmittel längere Zeit auf die eventuell stark verschmutzte Fläche einwirken soll, bevor es wieder mechanisch durch Ab- und Trockenreiben entfernt wird. Das kann bei hartnäckigen Verschmutzungen mitunter sogar wiederholt erforderlich werden.

Die Erfindung betrifft ferner ein Pflegemittel zur Reinigung von empfindlichen Oberflächen, bestehend aus einer wäßrigen und einer nicht-wäßrigen flüssigen Phase, das dadurch gekennzeichnet ist, daß die nicht-wäßrige Phase aus FKW 113 besteht, das Mittel das Triethanolamin-Salz eines Alkylschwefelsäurehalbesters mit 10 bis 12 Kohlenstoffatomen in der Alkylgruppe enthält und frei ist von Wachs. In diesem Fall ist also die Gegenwart eines Silikonöles nicht erforderlich. Vorzugsweise ist das erfindungsgemäße Pflegemittel nach dieser Ausführungsform auch frei von sonstigen nicht flüchtigen Komponenten. Die oben gemachten Angaben betreffend Menge von Tensid und FKW 113, Mengenverhältnis wäßrige Phase/organische Phase, Art und Anteil eines Treibgases sowie Formulierung eines Aerosols gelten hier ebenfalls.

Auch dieses Pflegemittel besitzt ein sehr hohes Reinigungspotential gegenüber allen Verschmutzungen. Wegen der Abwesenheit eines wasserlöslichen Silikonöles kommt es nicht zur Ausbildung des stark antistatisch wirkenden Films und auch nicht zu einem Seidenglanz. Das so modifizierte erfindungsgemäße Mittel eignet sich jedoch besonders gut zur Reinigung von Oberflächen, auf denen keine Rückstandsfilme verbleiben dürfen. Besonders gut eignet sich dieses erfindungsgemäße Mittel zur Reinigung von Compact-Disk-Platten.

Die Erfindung wird durch die folgenden Beispiele näher erläutert.

### Beispiel 1

Es wurde eine Aerosol-Abfüllung hergestellt, gemäß folgender Formulierung:

Das Mittel wurde aus einer Aerosol-Glasflasche mit Schaumkopf verschäumt und mit Hilfe eines Papiertuches zur Reinigung einer (R)Resopal-Platte eingesetzt. Beurteilt wurden visuell die erzielte Reinigung, die Stärke des auftretenden Glanzes und das Vorhandensein von schmierigen Rückständen. Für jede geprüfte Eigenschaft konnten maximal 10 Punkte vergeben werden.

Ergebnis: Reinigung Note 10, Glanz Note 8, SchmierfleckenRückstand Note 9.

### Beispiel 2

Beispiel 1 wurde wiederholt, jedoch wurde das Siliconöl AP 100 weggelassen.

Ergebnis: Reinigung Note 8, Glanz Note 5, SchmierfleckenRückstand Note 6.

### Beispiel 3

Beispiel 1 wurde wiederholt, jedoch wurde der Anteil an Siliconöl L03 von 0,05 auf 0,03 % verringert.

Ergebnis: Reinigung Note 10, Glanz Note 10, SchmierfleckenRückstand Note 10.

### Beispiel 4

Beispiel 1 wurde wiederholt, jedoch wurde der Anteil an Siliconöl L03 völlig weggelassen.

Ergebnis: Reinigung Note 10, Glanz Note 2, SchmierfleckenRückstand Note 10.

### Beispiel 5 (Vergleichsbeispiel)

Gleichartige Resopal(R)-Platten wurden mit einem handelsüblichen Pflegespray gereinigt.

Ergebnis: Reinigung Note 3, Glanz Note 8, Schmierflecken-Rückstand Note 5.

### Beispiel 6

Eine CD-Platte, die nach Gebrauch Fingerabdrücke aufwies, wurde behandelt mit einem Aerosol entsprechend Beispiel 1, wobei jedoch die Silikonöle weggelassen wurden. Der Reinigungseffekt war sehr gut. Der Glanz wurde nicht benotet.

### Zusammenfassung

### Pfleaemittel für Kunststoff-Oberflächen

Die Pflegemittel bestehen aus einer wäßrigen und einer organischen Phase, die im wesentlichen aus 1, 1,2-Trichlor-1,2,2-trifluorethan besteht. Das Mittel enthält mindestens ein Tensid, ist frei von Wachs und enthält ein flüssiges wasserlösliches Silikonöl. Bei einsatz spezieller Tenside kann das Silikonöl auch fehlen.

## Patentansprüche

1. Pflegemittel zur Reinigung empfindlicher Oberflächen, bestehend aus einer wäßrigen und einer nicht-wäßrigen flüssigen Phase, dadurch gekennzeichnet, daß die nichtwäßrige Phase aus 1,1,2-Trichlor-1,2,2-trifluorethan (FKW 113) besteht, das Mittel mindestens ein Tensid enthält, frei ist von Wachs und ein flüssiges, wasserlösliches Silikonöl enthält.

2. Mittel gemäß Anspruch 1, dadurch gekennzeichnet, daß das wasserlösliche Silikonöl antistatische Eigenschaften aufweist.

3. Mittel gemäß Anspruch 2, dadurch gekennzeichnet, daß das wasserlösliche Silikonöl ein Siloxan-Glykol-Block-copolymerisat ist.

4. Mittel gemäß Anspruch 1, dadurch gekennzeichnet, daß es noch mindestens ein wasserunlösliches Silikonöl enthält.

5. Mittel gemäß Anspruch 4, dadurch gekennzeichnet, daß das wasserunlösliche Silikonöl aromatische Gruppen enthält.

6. Mittel gemäß Anspruch 5, dadurch gekennzeichnet, daß das wasserunlösliche Silikonöl ein Phenylmethyl-Polysiloxan ist.

7. Mittel gemäß Anspruch 1, dadurch gekennzeichnet, daß es ein komprimiertes oder druckverflüssigtes AerosolTreibgas in einer Konzentration von 2 bis 30 Gew.-%, vorzugsweise 3 bis 20 Gew.-% enthält.

8. Mittel gemäß Anspruch 1, dadurch gekennzeichnet, daß mindestens ein anionaktives Tensid vorhanden ist.

9. Mittel gemäß Anspruch 8, dadurch gekennzeichnet, daß das anionenaktive Tensid eine Sulfatgruppe oder Sulfonatgruppe enthält.

10. Mittel gemäß Anspruch 8, dadurch gekennzeichnet, daß das anionenaktive Tensid das Triethanolaminsalz eines Alkylschwefelsäurehalbesters ist, dessen Alkylgruppe 8 bis 20 Kohlenstoffatome sowie 0-30 Alkylenoxid-Einheiten enthält.

11. Mittel gemäß Anspruch 1, dadurch gekennzeichnet, daß das Gewichtsverhältnis von wäßriger zu nicht-wäßriger flüssiger Phase 10 : 90 bis 90 :10 beträgt.

12. Mittel gemäß Anspruch 10, dadurch gekennzeichnet, daß die Alkylgruppe des Alkylschwefelsäurehalbesters 10 bis 12 Kohlenstoffatome enthlät.

13. Pflegemittel zur Reinigung von empfindlichen Oberflächen, bestehend aus einer wäßrigen und einer nichtwäßrigen flüssigen Phase, dadurch gekennzeichnet, daß die nicht-wäßrige Phase aus 1,1,2-Trichlor-1,2,2-trifluorethan (FKW 113) besteht, das Mittel das Triethanolamin-Salz eines Alkylschwefelsäurehalbesters mit 10-12 Kohlenstoffatomen in der Alylgruppe enthält und frei ist von Wachs.

## Revendications

1. Produit d'entretien pour le nettoyage de surfaces sensibles, comprenant une phase aqueuse et une phase liquide non-aqueuse, produit caractérisé en ce que sa phase non-aqueuse est formée de 1,1,2-tri- chloro-1,2,2-trifluoroéthane (FKW 113), il contient un ou plusieurs agents surfactifs, il est sans cire et il contient une huile silicone liquide soluble dans l'eau.

2. Produit selon la revendication 1 caractérisé en ce que l'huile silicone hydrosoluble a des propriétés anti-statiques.

3. Produit selon la revendication 2 caractérisé en ce que l'huile silicone hydrosoluble est un copolymère séquencé siloxane-glycol.

4. Produit selon la revendication 1 caractérisé en ce qu'il contient encore au moins une huile silicone insoluble dans l'eau.

5. Produit selon la revendication 4 caractérisé en ce que l'huile silicone insoluble dans l'eau a des groupes aromatiques.

6. Produit selon la revendication 5 caractérisé en ce que l'huile silicone insoluble dans l'eau est un phénylméthyl-polysiloxane.

7. Produit selon la revendication 1 caractérisé en ce qu'il contient un gaz propulseur pour aérosols, comprimé ou liquéfié sous pression, à une teneur de 2 à 30% en poids, de préférence de 3 à 20%.

8. Produit selon la revendication 1 caractérisé en ce qu'il comprend au moins un surfactif anionique.

9. Produit selon la revendication 8 caractérisé en ce que le surfactif anionique porte un groupe sulfate ou sulfonate.

10. Produit selon la revendication 8 caractérisé en ce que le surfactif anionique est le sel de triéthanolamine d'un semi-ester d'un acide alcane-sulfurique dont l'alkyle a de 8 à 20 atomes de carbone et de 0 à 30 motifs d'un oxyde d'alkylène.

11. Produit selon la revendication 1 caractérisé en ce que le rapport pondéral de la phase aqueuse à la phase liquide non-aqueuse est compris entre 10:90 et 90:10.

12. Produit selon la revendication 10 caractérisé en ce que le groupe alkyle du semi-ester sulfurique a de 10 à 12 atomes de carbone.

13. Produit d'entretien pour le nettoyage de surfaces sensibles, comprenant une phase aqueuse et une phase liquide non-aqueuse, produit caractérisé en ce que sa phase non-aqueuse est formée de 1,1,2-trichloro-1,2,2-trifluoroéthane (FKW 113), il contient le sel de triéthanolamine d'un semi-ester d'un acide alcane-sulfurique dont l'alkyle a de 10 à 12 atomes de carbone et il est sans cire.

## Claims

1. A care composition for the cleaning of sensitive surfaces, composed of an aqueous and a non-aqueous liquid phase, wherein the non-aqueous phase is 1,1,2-trichloro-1,2,2-trifluoroethane (FKW 113), the composition contains at least one surfactant, is free from wax and contains a liquid, water-soiubie silicone oil.

2. The composition as claimed in claim 1, wherein the water-soluble silicone oil exhibits antistatic characteristics.

3. The composition as claimed in claim 2, wherein the water-soluble silicone oil is a siloxane-glycol block copolymer.

4. The composition as claimed in claim 1, wherein the said composition contains at least one water-insoluble silicone oil.

5. The composition as claimed in claim 4, wherein the water-insoluble silicone oil contains aromatic groups.

6. The composition as claimed in claim 5, wherein the water-insoluble silicone oil is a phenylmethyl- polysiloxane.

7. The composition as claimed in claim 1, wherein the said composition contains a compressed or pressure-liquefied aerosol propellant gas in a concentration of 2 to 30% by weight, preferably 3 to 20% by weight.

8. The composition as claimed in claim 1, wherein at least one anionic surfactant is present.

9. The composition as claimed in claim 8, wherein the anionic surfactant contains a sulfate or a sulfonate group.

10. The composition as claimed in claim 8, wherein the anionic surfactant is the triethanolamine salt of an alkylsulfuric acid half-ester, the alkyl group of which contains 8 to 20 carbon atoms as well as 0-30 alkylene oxide units.

11. The composition as claimed in claim 1, wherein the weight ratio between aqueous and non-aqueous liquid phase is 10:90 to 90:10.

12. The composition as claimed in claim 10, wherein the alkyl group of the alkylsulfuric acid half-ester contains 10 to 12 carbon atoms.

13. A care composition for cleaning sensitive surfaces, composed of an aqueous and a non-aqueous liquid phase, wherein the non-aqueous phase consists of 1,1,2-trichloro-1,2,2-trifluoroethane (FKW 113), the said composition contains the triethanolamine salt of an alkylsulfuric acid half-ester having 10 to 12 carbon atoms in the alkyl group and is free from wax.
